# FASCICULE DE BREVET EUROPEEN

(11) **EP 0 065 432 B1**
(45) Date de publication et mention de la délivrance du brevet: **30.10.1985**
(21) Numéro de dépôt: 82400669.6
(22) Date de dépôt: 15.04.1982
(51) Int. Cl.: B05B 11/00, B65D 47/34

(54) **Dispositif pour l'utilisation d'une ampoule sécable de produit à pulveriser**
Abgabevorrichtung zur Handhabung von mit zerstäubbaren Stoffen gefüllten Glasampullen
Aerosol dispenser for use with a break-open product phiol

(30) Priorité: 30.04.1981 FR 8108673
(43) Date de publication de la demande: 24.11.1982
(73) Titulaire: LABORATOIRES SANDOZ Société à Responsabilité Limitée dite:, 92500 Rueil Malmaison (FR); SANDOZ AG, 4002 Basel (CH)
(72) Inventeur: Brunet, Michel, F-27840 Sainte Colombe La Commanderie (FR)
(74) Mandataire: Pinguet, André

## Description

La présente invention a pour objet un dispositif adaptateur pour ampoule sécable. On utilise fré- quemment en médecine, en hygiène, en parfumerie, etc..., des produits destinés à être pulvérisés (atomisés), par exemple à la surface de la peau, ou dans la gorge, les oreilles, etc... Le produit à pulvériser est généralement conditionné dans un flacon muni d'un dispositif pulvérisateur, fonctio- nant soit sous l'effet d'un gaz propulseur (dissout ou non), soit par action manuelle (pompe).

Le produit à pulvériser peut rester un temps assez long au contact des diverses parties du pulvérisateur, pièces en matière plastique, joints en élastomères divers. Il peut y avoir des entrées d'air dans le flacon, voire des fuites de produit, lequel peut être pollué ou dégradé.

Certains médicaments ou autres produits d'hygiène, ou même de parfumerie sont vendus en ampoule de verre scellée, prévue pour être ouverte (ampoule sécable) au moment de l'utilisation. Le produit est ainsi conservé dans des conditions parfaites. Mais il faut alors effectuer une manipulation pour faire passer le contenu de l'ampoule dans un pulvérisateur. L'invention a pour objet un dispositif permettant de combiner les avantages du produit vendu en ampoule sécable, avec ceux du produit vendu directement en pulvérisateur.

On connaît déjà par le brevet français 2 168 265 (Bouvaist) un dispositif pour fixer une pompe de vaporisateur sur le goulet d'un flacon, comportant une pièce intermédiaire prenant appui à la fois sur le corps de la pompe et sur l'extérieur du flacon. D'une part, ce dispositif n'est pas applicable à une ampoule ; d'autre part, pour maintenir ensemble la pompe, le flacon et la pièce intermédiaire, il faut loger l'ensemble dans une chemise.

L'invention a pour but un dispositif simple, en une seule pièce, prêt à recevoir une ampoule de verre dont une extrémité à été cassée, et permettant une mise en oeuvre facile et sûre de façon à permettre une présentation compacte en vue de la vente en pharmacie. En outre, le dispositif de l'invention doit être très bon marché, car il est destiné à être jeté après usage.

Conformément à la présente invention, un dispositif pour l'utilisation d'une ampoule sécable de produit à pulvériser comportant une pompe de pulvérisation à actionnement manuel, est caractérisé en ce qu'il est constitué par un élément de forme générale tubulaire à une extrémité duquel est fixée de façon étanche la pompe de pulvérisation avec une tige creuse d'actionnement extérieure et un tube d'aspiration s'étendant à l'intérieur de l'élément tubulaire sensiblement sur toute sa longueur, et l'autre extrémité de l'élément tubulaire est ouverte pour former un logement tubulaire pour recevoir l'ampoule, l'élément tubulaire comportant en outre des moyens pour assurer une connexion étanche avec l'ouverture de l'ampoule, et des moyens pour retenir l'ampoule dans son logement.

D'autres caractéristiques de l'invention apparaîtront au cours de la description qui va suivre, en regard du dessin annexé, donnée à titre d'exemple non limitatif et qui fera bien comprendre comment l'invention peut être réalisée.

La figure unique du dessin ci-joint représente en coupe axiale schématique un exemple de dispositif selon l'invention. Le dispositif comporte une pompe manuelle de pulvérisation 1. Une telle pompe est bien connue ; il en existe de nombreux types sur le marché. L'intérieur n'est pas représenté puisqu'il s'agit d'une pompe classique. La tige de soupape creuse de sortie 2 forme l'organe d'actionnement de la pompe. Il est prévu pour recevoir un bouton poussoir non représenté, muni d'un organe de pulvérisation (buse).

La pompe comporte intérieurement un ressort rappelant la soupape 2 vers l'extérieur. Sur le côté aspiration de la pompe est prévu un tube d'aspiration 3 ou tube plongeur. Le dispositif comporte dans cet exemple de réalisation un élément tubulaire 5. La pompe 1 est fixée à une extrémité 4 du tube de façon tout à fait classique. Le tube 5 comporte notamment un bourrelet extérieur 8 à cette extrémité, permettant la fixation de la pompe 1 au moyen d'une capsule 9 avec ou sans interposition d'un joint 11 (ou autre moyen d'étanchéité). La forme du tube permet de fixer simplement, facilement et efficacement une ampoule sécable 6 ouverte. Le tube plongeur 3 une fois introduit s'étend sensiblement jusqu'au fond de l'ampoule 6, puisqu'en pratique il s'étend jusqu'à l'extrémité ouverte de l'élément tubulaire.

Pour permettre l'introduction de l'ampoule, et son maintien en position, le tube 5 comporte à l'extrémité opposée à la pompe au moins une fente 12, et un talon intérieur 13. Le talon assure le maintien élastique de l'ampoule 6 dans le tube 5, les fentes permettant l'écartement du tube pour le passage du rétrécissement dû au talon 13.

Enfin une lèvre d'étanchéité 15 est prévue intérieurement à un emplacement intermédiaire dans le tube. Elle a un double but : assurer l'étanchéité, et maintenir l'ampoule en position, en coopération avec le talon 13. Elle permet également une certaine adaptation aux inégalités de hauteur des ampoules.

L'ampoule et la pompe peuvent être conditionnées ensemble dans une boîte. L'utilisateur casse l'ampoule sécable et l'engage dans la partie ouverte du dispostif.

Une fois assemblé, comme représenté sur la figure, l'ensemble peut être utilisé comme vaporisateur à main et le produit utilisé convenablement. Le dispositif peut être retourné sans inconvénient. Le produit ne peut bien entendu être expulsé que si l'extrémité libre du tube plongeur 3 est au sein du liquide.

L'élément tubulaire 5 peut avantageusement être réalisé en matière plastique moulée, mais il est bien évident que d'autres réalisations sont possibles.

Il va de soi que le mode de réalisation décrit n'est qu'un exemple et qu'il serait possible de le modifier notamment par substitution d'équivalents techniques, sans sortir pour cela du cadre de l'invention tel que défini par les revendications.

## Revendications

1. Dispositif pour l'utilisation d'une ampoule sécable (6) de produit à pulvériser comportant une pompe de pulvérisation (1) à actionnement manuel, caractérisé en ce qu'il est constitué par un élément (5) de forme générale tubulaire à une extrémité (4) duquel est fixée de façon étanche la pompe de pulvérisation avec une tige creuse (2) d'actionnement extérieure et un tube d'aspiration (3) s'étendant à l'intérieur de l'élément tubulaire sensiblement sur toute sa longueur, et l'autre extrémité de l'élément tubulaire est ouverte pour former un logement tubulaire pour recevoir l'ampoule, l'élément tubulaire comportant en outre des moyens (15) pour assurer une connexion étanche avec l'ouverture de l'ampoule, et des moyens (13) pour retenir l'ampoule dans son logement.

2. Dispositif selon la revendication 1, caractérisé en ce que l'ensemble est en une seule pièce, les éléments constitutifs étant fixés de façon non démontable.

3. Dispositif selon la revendication 2, caractérisé en ce que les moyens pour retenir l'ampoule sont formés par un bossage (13) formé sur la paroi intérieure de l'élément tubulaire à son extrémité ouverte, déformable ou déplaçable élastiquement lors de l'introduction de l'ampoule (6) dans son logement.

4. Dispositif selon la revendication 3, caractérisé en ce que l'extrémité ouverte de l'élément tubulaire comporte au moins une fente.

5. Dispositif selon la revendication 1, caractérisé en ce que les moyens pour assurer une connexion étanche avec l'ouverture de l'ampoule sont formés par une lèvre (15) à l'intérieur du tube (5), cette lèvre formant également une butée élastique pour limiter l'enfoncement de l'ampoule dans le tube.

## Claims

1. A device adapted for using a spray sectile bulb (6) including a spraying pump (1) actuated by hand, characterized in that it comprises a generally tubular element (5), at one end (4) of which is tightly fixed said spraying pump together with an external actuating hollow rod (2), and a sucking tube (3) extending inside said tubular element through substantially the whole length thereof, and the other end of said tubular element is open so as to form a tubular housing adapted to receive said bulb, the tubular element further including means (15) for ensuring a sealed connection with said bulb opening, and means (13) for holding said bulb inside its housing.

2. The device of claim 1, wherein the assembly is an integral one, the constituting elements thereof being installed in a non dismountable manner.

3. The device of claim 2, wherein said bulb holding means include an embossing (13) on the internal wall of said tubular element at the open end thereof, which can be resiliently distorted or moved when introducing said bulb (6) in its housing.

4. The device of claim 3, wherein said tubular element open end includes at least a slot.

5. The device of claim 1, wherein said means for ensuring a sealed connection with bulb opening include a lip (15) inside said tube (5), said lip also acting as an elastic stop to limit driving bulb in said tube.

## Patentansprüche

1. Vorrichtung für die Verwendung einer brechbaren Ampulle (6) mit einem zu zerstäubenden Produkt, eine manuell zu betätigende Zerstäubungspumpe (1) enthaltend, dadurch gekennzeichnet, dass sie durch ein rohrförmiges Bauteil (5) gebildet ist, an dessen einem Ende (4) die Zerstäubungspumpe wasserdicht befestigt ist, mit einem hohlen Betätigungsstab (2) aussen und einem Ansaugrohr (3) im Innern des rohrförmigen Elementes, über nahezu die gesamte Länge, während das andere Ende des Rohrförmigen Elementes geöffnet ist, um ein rohrförmiges Behältnis für die Aufnahme der Ampulle zu bilden, wobei das rohrförmige Element ausserdem Mittel (15) enthält, um eine dichte Verbindung mit der Ampullenöffnung herzustellen, und Mittel (13), um die Ampulle in ihrer Kammer festzuhalten.

2. Vorrichtung gemäss Anspruch 1, dadurch gekennzeichnet, dass die Einheit aus einem Teil besteht, und die Bestandteile nicht demontierbar mit einander verbunden sind.

3. Vorrichtung gemäss Anspruch 2, dadurch gekennzeichnet, dass die Mittel für den Rückhalt der Ampulle durch einen Höcker (13) gebildet sind, der an der Innenwand des rohrförmigen Elementes an seinem offenen Ende gebildet wird, elastisch verformbar oder verschiebbar beim Einführen der Ampulle (6) in ihre Kammer.

4. Behälter gemäss Anspruch 3, dadurch gekennzeichnet, dass das offene Ende des rohrförmigen Elementes mindestens einen Schlitz enthält.

5. Vorrichtung gemäss Anspruch 1, dadurch gekennzeichnet, dass die Mittel für die Herstellung einer dichten Verbindung mit der Öffnung der Ampulle aus einer Lippe (15) im Innern des Rohrs (5) bestehen, die auch einen elastischen Anschlag für die Begrenzung der Eindrücktiefe der Ampulle in das Rohr bildet.
